# EUROPÄISCHE PATENTANMELDUNG

(11) **EP 4 785 917 A1**
(43) Veröffentlichungstag der Anmeldung: **05.08.2026**
(21) Anmeldenummer: 25155130.5
(22) Anmeldetag: 31.01.2025
(51) Int. Cl.: A61G 13/02, A61G 13/10

(54) **MEDIZINISCHE EINRICHTUNG MIT EINER TRÄGEREINHEIT, ENTSPRECHENDE TRÄGEREINHEIT UND VERFAHREN ZUR MONTAGE EINER MEDIZINISCHEN EINRICHTUNG**

(71) Anmelder: Siemens Healthineers AG, 91301 Forchheim (DE)
(72) Erfinder: Neuber, Wolfgang, 92676 Eschenbach i. d. Opf. (DE); Barthel, Markus, 95478 Kemnath (DE); Baumann, Berthold, 95506 Kastl (DE); Buchbinder, Stefan, 95469 Speichersdorf (DE); Buchenauer, Andreas, 95445 Bayreuth (DE); Eigner, Daniel, 92681 Erbendorf (DE); Hruschka, Klaus, 92681 Erbendorf (DE); Kilian, Katrin, 92637 Weiden (DE); Knodt, Konstantin, 92681 Erbendorf (DE); Plannerer, Patrick, 95478 Kulmain (DE); Schmälzle, Thomas, 95448 Bayreuth (DE); Stock, Johannes, 92717 Reuth bei Erbendorf (DE)
(74) Vertreter: Siemens Healthineers Patent Attorneys

(57) **Zusammenfassung**

Die Erfindung betrifft eine medizinische Einrichtung, umfassend ein Basismodul, eine Trägereinheit und ein Funktionsmodul, wobei die Trägereinheit entlang einer Längsrichtung verschiebbar an dem Basismodul angeordnet ist, wobei das Funktionsmodul an der Trägereinheit befestigt ist, wobei wenigstens eine seitens des Basismoduls vorliegende Basiskomponente und wenigstens eine seitens des Funktionsmoduls oder seitens der Trägereinheit oder seitens einer aus dem Funktionsmodul und der Trägereinheit gebildeten Komponente vorliegende Funktionskomponente über eine elektrische Kabelanordnung verbunden sind.

## Beschreibung

Die vorliegende Erfindung betrifft eine medizinische Einrichtung, umfassend ein Basismodul, eine Trägereinheit und ein Funktionsmodul, wobei die Trägereinheit entlang einer Längsrichtung verschiebbar an dem Basismodul angeordnet ist, wobei das Funktionsmodul an der Trägereinheit befestigt ist, wobei wenigstens eine seitens des Basismoduls vorliegende Basiskomponente und wenigstens eine seitens des Funktionsmoduls oder seitens der Trägereinheit oder seitens einer aus dem Funktionsmodul und der Trägereinheit gebildeten Komponente vorliegende Funktionskomponente über eine elektrische Kabelanordnung verbunden sind.

Eine medizinische Einrichtung ist typischerweise aus mehreren Modulen zusammengesetzt, die häufig relativ zueinander beweglich angeordnet sind. Ein Beispiel hierfür ist etwa eine Patientenlagerungsvorrichtung zur Lagerung eines Patienten, wobei ein Aufnahmeabschnitt, auf dem der Patient während einer Behandlung oder bei der Durchführung einer medizinischen Bildgebung positioniert ist, relativ zu einem Basismodul, das beispielsweise einen Trägerfuß der Patientenlagerungsvorrichtung bildet, beweglich angeordnet ist. Ein weiteres Beispiel hierfür ist eine medizinische Bildgebungsvorrichtung, bei der eine Bildgebungseinheit, die im Rahmen der Durchführung der Bildgebung, etwa zur Generierung und/oder Erfassung ionisierender Strahlung, vorgesehen ist, relativ zu einem Basismodul beweglich angeordnet ist.

Ein Problem im Zusammenhang mit einer solchen medizinischen Einrichtung ist, dass Komponenten der beweglich zueinander angeordneten Module miteinander verkabelt werden müssen, was nicht nur aufgrund eines typischerweise begrenzten Bauraums, sondern auch hinsichtlich einer Endmontage Schwierigkeiten bereitet.

Die vorliegende Erfindung stellt sich die Aufgabe, ein verbessertes Konzept im Zusammenhang mit einer medizinischen Einrichtung anzugeben, insbesondere betreffend eine möglichst bauraumsparende Realisierbarkeit sowie eine möglichst einfache Montierbarkeit.

Im Rahmen einer ersten erfindungsgemäßen Ausgestaltung wird die Aufgabe der vorliegenden Erfindung bei einer medizinischen Einrichtung der eingangs genannten Art dadurch gelöst, dass die Kabelanordnung einen beweglichen Abschnitt umfasst, der eine erste Kabelverbindung und eine zweite Kabelverbindung mit jeweils wenigstens einem Kabel aufweist, wobei sich die erste Kabelverbindung von einer seitens des Basismoduls vorliegenden, ersten Basisanbindungsstelle zu einer seitens der Trägereinheit vorliegenden, ersten Trägeranbindungsstelle erstreckt, wobei sich die zweite Kabelverbindung von einer seitens des Basismoduls vorliegenden, zweiten Basisanbindungsstelle zu einer seitens der Trägereinheit vorliegenden, zweiten Trägeranbindungsstelle erstreckt, wobei die erste Kabelverbindung zumindest abschnittsweise mittels einer ersten Kabelkette und die zweite Kabelverbindung zumindest abschnittsweise mittels einer zweiten Kabelkette geführt ist, wobei die Kabelketten jeweils einen gebogenen Abschnitt, der zwei gerade Abschnitte der jeweiligen Kabelkette miteinander verbindet, aufweisen und sich innerhalb einer gemeinsamen, sich entlang der Längsrichtung erstreckenden Ebene erstrecken, wobei die gebogenen Abschnitte einander zugewandt ausgerichtet sind und ein gerader Abschnitt der einen Kabelkette zwischen zwei geraden Abschnitten der jeweils anderen Kabelkette angeordnet ist.

Die Erfindung basiert auf dem Gedanken, ein platzsparendes Konzept für eine Kabelführung anzugeben, und zwar betreffend eine Verkabelung relativ beweglich zueinander angeordneter Komponenten, nämlich der Basiskomponente und der Funktionskomponente. Speziell betrifft die erste erfindungsgemäße Ausgestaltung den beweglichen Abschnitt der Kabelanordnung, also denjenigen Abschnitt, in dem sich die Kabel bei der Relativbewegung der Module ebenfalls relativ zueinander bewegen und/oder verformen, wodurch die Relativbewegung dieser Module zueinander ermöglicht wird. Die Kabel respektive die Kabelverbindungen in dem beweglichen Abschnitt liegen in diesem nicht lose und ungeführt vor, da sich die Kabel in diesem Fall verfangen oder hängen bleiben könnten, was nachteilig wäre. Stattdessen werden die in den beweglichen Abschnitt vorliegenden Kabel respektive Kabelverbindungen mittels der Kabelketten geführt, sodass sich die Kabel bei der Durchführung der Relativbewegung der Module entlang einer definierten respektive vorbestimmten Bewegungsbahn bewegen. Die Kabelketten können auch als Energieketten bezeichnet werden.

Für die Kabelketten ist vorgesehen, dass diese jeweils einen gebogenen Abschnitt aufweisen, der zwei gerade Abschnitte der jeweiligen Kabelkette miteinander verbindet. Bei der Durchführung der Relativbewegung der Module bewegen sich die gebogenen Abschnitte zueinander. Zudem ändert sich hierbei die Länge der geraden Abschnitte. Eine Erstreckungsrichtung der jeweiligen Kabelkette, die sich entlang der jeweiligen geraden Abschnitte geradlinig erstreckt, ändert sich im gebogenen Abschnitt um einen Winkel, der einen Wert zwischen 90° und 180°, bevorzugt 180°, betragen kann. Zudem sind die gebogenen Abschnitte im Rahmen dieser erfindungsgemäßen Ausgestaltung einander zugewandt. So können die beiden konvexen, äußeren Abschnitte der beiden gebogenen Abschnitte voneinander abgewandt sein und gegebenenfalls in entgegengesetzte Richtungen weisen.

Die Kabelketten erstrecken sich innerhalb einer gemeinsamen Ebene, die sich entlang der Längsrichtung erstrecken kann. Das bedeutet, dass eine höhenmäßige Dimensionierung der Kabelketten bezüglich der übrigen Raumrichtungen gering ist und beispielsweise maximal 1/10 oder maximal 1/50 der Dimensionierung innerhalb der übrigen Raumrichtungen, die die gemeinsame Ebene bilden, aufweist. Bezogen auf einen Zustand, bei der sich die medizinische Einrichtung auf einem horizontalen Untergrund befindet, kann sich diese Ebene senkrecht zur Schwerkraftrichtung beziehungsweise entlang der Horizontalrichtungen erstrecken.

Auch ist im Rahmen dieser erfindungsgemäßen Ausgestaltung vorgesehen, dass ein gerader Abschnitt der einen Kabelkette zwischen zwei geraden Abschnitten der anderen Kabelkette angeordnet ist. Der gerade Abschnitt, der sich zwischen den geraden Abschnitten der anderen Kabelkette befindet, ist bevorzugt derjenige gerade Abschnitt, an dessen äußerem Ende sich die jeweilige Basisanbindungsstelle befindet. Bezüglich einer entlang der Längsrichtung verlaufenden Blickrichtung können sich die Kabelketten abschnittsweise überlappen.

Aufgrund der zuvor erläuterten Merkmale wird vorteilhaft und synergetisch bewirkt, dass die beiden Kabelketten ineinander eingreifen oder, anders ausgedrückt, die Kabelketten ineinander verschachtelt angeordnet sind, wodurch ein bauraumsparendes Konzept realisiert wird.

Unter der Kabelanordnung ist die Gesamtheit der Kabel, also der elektrischen Stromkabel, respektive Kabelverbindungen zu verstehen, über die die wenigstens eine Basiskomponente und die wenigstens eine Funktionskomponente elektrisch miteinander verbunden sind. Über die Kabelanordnung sind etwa Steuerbefehle, die zur Steuerung der wenigstens einen Funktionskomponente vorgesehen sind, übertragbar. Auch kann eine elektrische Bestromung, die zum Betrieb der wenigstens einen Funktionskomponente erforderlich ist, über die Kabelanordnung erfolgen. Zusätzlich zu dem beweglichen Abschnitt kann die Kabelanordnung weitere Abschnitte umfassen, die jeweils separate Kabel respektive Kabelverbindungen aufweisen können. Die Abschnitte der Kabelanordnung können seriell angeordnet sein.

Der bewegliche Abschnitt umfasst die erste und die zweite Kabelverbindung, die jeweils wenigstens ein Kabel aufweisen. Bevorzugt umfasst wenigstens eine der Kabelverbindungen mehrere, insbesondere nebeneinander in Reihe angeordnete und parallel zueinander verlaufende, Kabel, die zu einem Kabelstrang respektive Kabelbündel zusammengefasst sind, wobei der Kabelstrang respektive das Kabelbündel mittels der jeweiligen Kabelkette geführt ist.

Die Kabelketten können jeweils mehrere Kettenglieder aufweisen, die sich entlang der Erstreckungsrichtung der Kabelkette erstrecken und die, abgesehen von den endseitigen Kettengliedern, die sich an der jeweiligen Anbindungsstelle befinden, endseitig mit benachbarten Kettengliedern verbunden sind. Die Kabel können durch Durchführungsabschnitte der Kettenglieder verlaufen, sodass die Erstreckungsrichtung der Kabelkette der Erstreckungsrichtung der Kabel entspricht. Benachbarte Kettenglieder können paarweise über ein Schwenkgelenk verbunden sein. Hierbei kann ein Schwenkwinkel zwischen den benachbarten Kettengliedern, insbesondere mittels entsprechender Anschläge und/oder bezüglich beider Schwenkrichtungen, begrenzt sein. So kann ein Schwenkwinkel zwischen benachbarten Kettengliedern des geraden Abschnitts 180° betragen, der insbesondere einem maximalen Schwenkwinkel entspricht. Zur Bildung des gebogenen Abschnitts können die Kettenglieder, insbesondere ausgehend von diesem maximalen Schwenkwinkel, zueinander hin verschwenkt werden, wobei auch diese Bewegung nur bis zu einem minimalen Schwenkwinkel erfolgen kann. Der minimale Schwenkwinkel wird bevorzugt derart gewählt, dass ein in dem entsprechend gebogenen Abschnitt entstehender Biegeradius der Kabelverbindung einen kleinstmöglichen Wert, bei dessen Unterschreiten mit einer Beschädigung der Kabelverbindung beziehungsweise einem Bruch der Kabel zu rechnen wäre, nicht unterschritten wird.

Bei dem Basismodul handelt es sich bevorzugt um denjenigen Teil der medizinischen Einrichtung, der mit einem Untergrund in Kontakt steht respektive auf dem Untergrund steht, und der insbesondere die übrigen Module der medizinischen Einrichtung trägt. Das Basismodul kann an dem Untergrund, insbesondere mittels einer Verschraubung, befestigt sein. Die Trägereinheit stellt denjenigen Abschnitt der medizinischen Einrichtung dar, der ein mechanisches Bindeglied zwischen dem Basismodul und dem Funktionsmodul realisiert und mittels dem die Relativbewegung zwischen dem Basismodul und dem Funktionsmodul ermöglicht wird. Mittels des Funktionsmoduls wird bevorzugt die bestimmungsgemäße Funktionalität der medizinischen Einrichtung realisiert. Wie bereits eingangs angesprochen wurde, kann das Funktionsmodul die Patientenlagerungsvorrichtung oder die Bildgebungseinheit sein.

Bevorzugt weisen die Kabelketten jeweils eine U-Form auf, wobei die U-Formen einander zugewandt ausgerichtet sind. Im Rahmen dieser Ausführungsform bilden die beiden Schenkel der U-Form die geraden Abschnitte und der Querbalken der U-Form den gebogenen Abschnitt. Bevorzugt erstrecken sich die geraden Abschnitte entlang der Längsrichtung. Der gebogene Abschnitt, der im Rahmen dieser Ausführungsform die geraden Abschnitte bezüglich eines Richtungswechsels von 180° verbindet, kann symmetrisch bezüglich der Längsrichtung sein.

Bezüglich der entlang der Längsrichtung erfolgenden Verschiebung der Trägereinheit an dem Basismodul ist denkbar, dass sich die Trägereinheit entlang eines geradlinig und entlang der Längsrichtung erstreckenden Bewegungspfades bewegt. Die Trägereinheit kann bezüglich des Basismoduls entlang der Längsrichtung zwischen einer maximal ausgefahrenen Endstellung und einer maximal eingefahrenen Endstellung verschiebbar sein. Die Bewegung der Trägereinheit kann durch wenigstens einen mechanischen Anschlag begrenzt sein, mittels dem wenigstens eine der Endstellungen realisiert wird. Sofern die Kabelketten jeweils eine U-Form aufweisen, dann können zwei seitliche und benachbart zueinander angeordnete, gerade Abschnitte der U-Formen jeweils ein Paar bilden, wobei in der maximal ausgefahren Endstellung die geraden Abschnitte eines der Paare die größtmögliche Längsausdehnung aufweisen, wobei in der maximal eingefahrenen Endstellung die geraden Abschnitte des anderen Paars die größtmögliche Längsausdehnung aufweisen. Das im Rahmen dieser Ausgestaltung vorgesehene Merkmal, dass ein gerader Abschnitt der einen Kabelkette zwischen zwei geraden Abschnitten der jeweils anderen Kabelkette angeordnet ist, gilt bevorzugt, gegebenenfalls mit Ausnahme wenigstens einer der Endstellungen, für alle Positionen bezüglich der Verschiebung der Trägereinheit.

In der Ebene, in der sich die Kabelketten erstrecken, können neben den Kabelketten Halterungen zur Halterung einer die Kabelketten abdeckenden Abdeckung vorgesehen sein. So kann eine, sich bevorzugt parallel zu der Ebene erstreckende, Begrenzungsfläche vorgesehen sein, an der die Halterungen befestigt sind und von der die Halterungen seitlich in die Richtung zu den Kabelketten hin abstehen. Die Kabelketten können in einem Aufnahmeraum der Trägereinheit angeordnet sein, wobei die Begrenzungsfläche einen unteren Boden des Aufnahmeraums bildet. Die Halterungen können die Kabelketten überragen und endseitig einen Halteabschnitt aufweisen, wobei die Abdeckung an den Halteabschnitten befestigt ist, etwa unter Bildung einer Clips- oder Schraub- oder Rastverbindung. Die Halterungen können zwischen den ein Paar bildenden geraden Abschnitten angeordnet sein. Der Aufnahmeraum kann oberseitig von der Abdeckung begrenzt sein. Die Abdeckung kann deckelartig sein und/oder aus einem Kunststoff und/oder einem Metall bestehen.

Gemäß einer zweiten erfindungsgemäßen Ausgestaltung wird die Aufgabe bei einer medizinischen Einrichtung der eingangs genannten Art dadurch gelöst, dass die Kabelanordnung einen Funktionsabschnitt umfasst, der wenigstens ein Kabel aufweist, das sich von wenigstens einer seitens der Trägereinheit vorliegenden Trägeranbindungsstelle zu der wenigstens einen Funktionskomponente erstreckt, wobei die Trägereinheit wenigstens eine Verbindungsvorrichtung aufweist, die die wenigstens eine Trägeranbindungsstelle aufweist, wobei die wenigstens eine Verbindungsvorrichtung von einem die wenigstens eine Verbindungsvorrichtung umgebenden Bereich der Trägereinheit derart abragt, dass die wenigstens eine Trägeranbindungsstelle innerhalb eines Innenbereichs des Funktionsmoduls angeordnet ist. Alle im Zusammenhang mit der ersten erfindungsgemäßen Ausgestaltung erläuterten Aspekte sind auch auf die zweite Ausgestaltung übertragbar und umgekehrt.

Diese Ausgestaltung beruht auf dem Gedanken, dass eine Außenfläche oder -wand des Funktionsmoduls an eine die Verbindungsvorrichtung tragende Außenfläche oder -wand der Trägereinheit derart angrenzt, etwa mit dieser derart in Berührkontakt steht, dass die Verbindungsvorrichtung in den Innenbereich des Funktionsmoduls, insbesondere durch eine Ausnehmung der Außenfläche des Funktionsmoduls, einragt. Die Verbindungsvorrichtung bildet mithin einen entsprechenden Überstand der Außenfläche der Trägereinheit.

Im Rahmen der zweiten erfindungsgemäßen Ausgestaltung wird insbesondere der Umstand berücksichtigt, dass vor allem seitens der Trägereinheit typischerweise besonders wenig Bauraum zur Verfügung steht. Ein diesbezüglich häufiges Problem ist aufgrund des Umstandes gegeben, dass die von der Trägeranbindungsstelle in die Trägereinheit hinein und in Richtung zum Basismodul verlaufende Verkabelung einen gewissen Biegeradius aufweisen muss, sodass eine Breite der Trägereinheit hinreichend groß gewählt werden muss. Da sich diese Verkabelung im Rahmen dieser Ausgestaltung jedoch auch abschnittsweise durch das Funktionsmodul erstreckt, ist ein den Biegeradius aufweisender Abschnitt der Verkabelung auch innerhalb des Funktionsmoduls angeordnet, sodass diese Anforderung an die Breite der Trägereinheit entfällt und diese mithin entsprechend schlanker ausgestaltet sein kann.

Ein weiterer Vorteil im Rahmen der zweiten erfindungsgemäßen Ausgestaltung betrifft den Umstand, dass die Trägeranbindungsstelle von außen einfacher erreichbar beziehungsweise zugänglich ist, wenn sich diese in dem Funktionsmodul befindet. Dies liegt daran, dass sich die Trägereinheit typischerweise zwischen dem Basismodul und dem Funktionsmodul befindet und die Trägeranbindungsstelle, sofern sie dort angeordnet wäre, entsprechend schwieriger zu erreichen wäre. Insbesondere da medizinische Einrichtungen meist mittels eines Baukastenprinzips realisiert werden, das das Basismodul, die Trägereinheit und das Funktionsmodul aufweist, die zur Inbetriebnahme der medizinischen Einrichtung aneinander zu montieren sind, ist die einfachere Erreichbarkeit der Trägeranbindungsstelle vorteilhaft. So müssen die Verkabelungen beziehungsweise Kabel bei der Montage der medizinischen Einrichtung nachdem das Basismodul, die Trägereinheit und das Funktionsmodul aneinander befestigt wurden, mit der Trägeranbindungsstelle verbunden werden, was einfacher bewerkstelligbar ist, wenn sich die Trägeranbindungsstelle nicht in einem zentralen Bereich der medizinischen Einrichtung, insbesondere in der Trägereinheit, befindet. Dieser Vorteil wirkt sich nicht nur bezüglich der Erstmontage, sondern auch bezüglich etwaiger Wartungsvorgänge aus.

So ist besonders bevorzugt denkbar, dass die Trägeranbindungsstelle von einer dem Basismodul abgewandten Seite der wenigstens einen Verbindungsvorrichtung aus zugänglich ist. Insbesondere ist die Trägeranbindungsstelle frei zugänglich, wenn sich das Funktionsmodul in einem geöffneten Zustand befindet. Das Funktionsmodul kann sich in dem geöffneten Zustand befinden, wenn eine, insbesondere eine Patientenlagerungsfläche bildende, Abdeckplatte von dem übrigen Bereich des Funktionsmoduls abmontiert ist. So kann bei der Montage zunächst die Verkabelung der Trägeranbindungsstelle erfolgen, wobei anschließend das Funktionsmodul in einen geschlossenen Zustand gebracht wird, insbesondere vermittels eines Befestigens respektive Anschraubens der Abdeckplatte. Insbesondere im Rahmen dieser Ausführungsform kann das wenigstens eine Kabel des Funktionsabschnitts an der dem Basismodul abgewandten Seite der Verbindungsvorrichtung an dieser angebunden sein, wobei das wenigstens eine mit dem Funktionsabschnitt über die Trägeranbindungsstelle zu verbindende Kabel, insbesondere des beweglichen Abschnitts, an der diesbezüglich gegenüberliegenden Seite der Verbindungsvorrichtung angeordnet sein kann. So kann das wenigstens eine Kabel des Funktionsabschnitts oberseitig und das wenigstens eine, hiermit zu verbindende Kabel unterseitig an der Verbindungsvorrichtung angebunden sein.

Denkbar ist, dass die wenigstens eine Verbindungsvorrichtung einen Verbindungsabschnitt umfassend die wenigstens eine Trägeranbindungsstelle aufweist, der von wenigstens einem an dem übrigen Bereich der Trägereinheit befestigten Befestigungsabschnitt getragen wird. Der Befestigungsabschnitt kann den Überstand der Verbindungsvorrichtung realisieren. Der Verbindungsabschnitt kann plattenartig ausgebildet sein. An dem Verbindungsabschnitt kann die wenigstens eine Trägeranbindungsstelle angeordnet sein, wobei bevorzugt mehrere, nebeneinander angeordnete Trägeranbindungsstellen vorgesehen sind. Die Verbindungsvorrichtung kann im Querschnitt betrachtet eine U-Form aufweisen, wobei die beiden Schenkel dieser U-Form den Befestigungsabschnitt bilden und der Querbalken dieser U-Form den Verbindungsabschnitt bildet. Unterseitig an der Verbindungsvorrichtung und zwischen den Schenkeln der U-Form kann sich die wenigstens eine Kabelverbindung erstrecken. Das der Trägereinheit zugewandte Ende des Befestigungsabschnitts, insbesondere die freien Enden der Schenkel der U-Form, kann beziehungsweise können einen, insbesondere seitlich abragenden, Flansch aufweisen, über den die Verbindungsvorrichtung befestigt ist, insbesondere vermittels einer Schraubverbindung. Bei der Verbindungsvorrichtung kam es sich um ein, insbesondere gebogenes und/oder aus einem Metall bestehendes, Blech handeln.

Mittels der wenigstens einen Verbindungsvorrichtung kann eine Steckverbindung ausgebildet sein. So kann seitens der Verbindungsvorrichtung eine Steckbuchseneinheit vorgesehen sein, die in einer Bohrung des Blechs angeordnet sein kann. Die Steckbuchseneinheit kann zwei, insbesondere gegenüberliegende, Buchsen aufweisen. Mittels der Steckbuchseneinheit zu verbindende Kabel können endseitige Stecker aufweisen, die hierzu in die Buchsen der Steckbuchseneinheit eingesteckt sind. Die Steckbuchseneinheit kann eine Komponente eines dieser Kabel sein, die endseitig an diesem Kabel vorgesehen ist. Die Steckverbindung respektive die Steckbuchseneinheit liegt an der jeweiligen Anbindungsstelle vor.

Denkbar ist, dass, bezogen auf die Längsrichtung, wenigstens eine Basisanbindungsstelle oder die Basisanbindungsstellen mittig an dem Basismodul und/oder die wenigstens eine Trägeranbindungsstelle endseitig an der Trägereinheit angeordnet ist. Die wenigstens eine Basisanbindungsstelle kann mittig an dem Bewegungspfad angeordnet sein. Die Endstellungen des Bewegungspfades können den Positionen der wenigstens einen Trägeranbindungsstelle entsprechen, wenn sich die Trägereinheit in der jeweiligen Endstellung befindet. So kann, bezogen auf eine entlang einer Hochrichtung weisenden Sichtrichtung, die wenigstens eine Trägeranbindungsstelle mit einer der beiden Endseiten des Basismoduls fluchten, wenn sich die Trägereinheit in einer der Endstellungen befindet, und mit der jeweils anderen Endseite des Basismoduls fluchten, wenn sich die Trägereinheit in der anderen Endstellung befindet.

Das Basismodul kann eine sich entlang der Längsrichtung erstreckende Führungsbahn aufweisen, wobei die Trägereinheit ein entlang der Führungsbahn verschiebbarer Führungsschlitten ist oder einen solchen aufweist. Die Führungsbahn kann mittels wenigstens einer Führungsschiene, insbesondere mittels zwei sich parallel erstreckenden Führungsschienen, realisiert sein, die mit dem Führungsschlitten zusammenwirkt. So kann der Führungsschlitten zwischen zwei sich parallel erstreckenden Führungsschienen angeordnet sein, wobei seitlich abstehende Führungsflansche des Führungsschlittens in Führungsnuten der Führungsschienen eingreifen. Insbesondere wenn nur eine Führungsschiene vorgesehen ist, dann kann der Führungsschlitten die Führungsbahn oder -schiene, insbesondere beidseitig, umgreifen. Allgemein kann die Führungsbahn, insbesondere oberseitig, und der Führungsschlitten, insbesondere unterseitig, korrespondierende, insbesondere gegengleiche, Geometrien aufweisen, sodass eine Verschiebbarkeit des Führungsschlitten entlang der Längsrichtung respektive der Führungsbahn gegeben ist. Zur Generierung der Bewegung der Trägereinheit kann ein, insbesondere elektromechanischer, Antriebsaktor vorgesehen sein. Der Antriebsaktor kann seitens des Basismoduls vorgesehen und/oder über ein Seil oder Band mit der Trägereinheit mechanisch gekoppelt sein.

Nachfolgend werden noch weitere denkbare Aspekte bezüglich der Kabelanordnung erläutert. So kann diese einen Basisabschnitt umfassen, der wenigstens ein Kabel aufweist, das sich von einer der Basisanbindungsstellen oder von wenigstens einer seitens des Basismoduls vorliegenden Basisanbindungsstelle zu der wenigstens einen Basiskomponente erstreckt. Hierbei können sich die Kabel des Basisabschnitts sternförmig von der wenigstens einen Basisanbindungsstelle zu den Basiskomponenten erstrecken. Zudem oder alternativ ist denkbar, dass die Kabelanordnung den oder einen Funktionsabschnitt umfasst, der wenigstens ein Kabel aufweist, das sich von wenigstens einer seitens der Trägereinheit vorliegenden Trägeranbindungsstelle zu der wenigstens einen Funktionskomponente erstreckt. Auch hier können sich die Kabel des Funktionsabschnitt sternförmig von der wenigstens einen Trägeranbindungsstelle zu den Funktionskomponenten erstrecken. Das bedeutet, dass wenigstens eine die jeweilige Anbindungsstelle bildende Vorrichtung, insbesondere die Verbindungsvorrichtung, die jeweiligen Anbindungsstellen aufweist, wobei sich die Kabel, gemeinsam ausgehend von dieser Vorrichtung, zu den jeweiligen Funktionskomponenten beziehungsweise den jeweiligen Basiskomponenten hin verzweigen. Denkbar ist auch, dass mehrere die Trägeranbindungsstelle bildenden Vorrichtungen beziehungsweise mehrere die Basisanbindungsstelle bildenden Vorrichtungen an einem gemeinsamen Ort, also unmittelbar nebeneinander, angeordnet sind, wobei sich die Kabel, zunächst gemeinsam ausgehend von diesen Vorrichtungen, zu den jeweiligen Komponenten hin verzweigen.

Wie bereits angesprochen wurde, kann die medizinische Einrichtung eine Patientenlagerungsvorrichtung zur Lagerung eines Patienten sein, also insbesondere ein Patientenlagerungstisch. Hierbei kann das Basismodul eine Standvorrichtung und das Funktionsmodul ein Aufnahmeabschnitt zur, insbesondere liegenden, Aufnahme des Patienten sein. Bei dem Basismodul respektive der Standvorrichtung kann es sich um denjenigen Abschnitt der medizinischen Einrichtung handeln, der deren übrige Komponenten trägt und der, etwa über eine Verschraubung, mit einem Untergrund verbunden sein kann. Das Basismodul kann einen Standfuß oder eine Hubsäule umfassen. Das Funktionsmodul respektive der Aufnahmeabschnitt kann, insbesondere nach oben hin, plattenartig ausgebildet sein. Der Aufnahmeabschnitt kann die bereits angesprochene, eine Patientenlagerungsfläche bildende Abdeckplatte umfassen, auf der der Patient angeordnet ist beziehungsweise liegt.

Denkbar ist, dass die wenigstens eine Funktionskomponente ein, insbesondere elektromechanischer, Aktor ist, mittels dem das Funktionsmodul oder ein Abschnitt des Funktionsmoduls bezüglich seiner Lage und/oder Position veränderbar ist. Konkret kann mittels des Aktors ein Kippwinkel des Funktionsmoduls änderbar sein. So kann, etwa wenn es sich bei der medizinischen Einrichtung um die Patientenlagerungsvorrichtung handelt, der Aufnahmeabschnitt oder ein Teil des Aufnahmeabschnitts um einen Kippwinkel kippbar sein. Diese Verkippbarkeit kann bezüglich der Längs- und/oder einer Querrichtung gegeben sein. So kann das Funktionsmodul ein sogenanntes Pitch- und/oder Roll-Modul realisieren. Die wenigstens eine Funktionskomponente kann auch eine, insbesondere im Bereich des Aktors vorliegende, Kamera oder ein Bedienelement sein.

Die wenigstens eine Basiskomponente kann eine Steuerungseinrichtung zur Generierung von Steuersignalen zur Steuerung der wenigstens einen Funktionskomponente oder eine Stromquelle zur elektrischen Bestromung der wenigstens einen Funktionskomponente sein. Auch kann die medizinische Einrichtung eine Eingabevorrichtung aufweisen, mittels der nutzerseitige Vorgaben generierbar sind, die seitens der Steuerungseinrichtung ausgewertet und anhand der die Steuersignale generiert werden. Die Generierung der Steuersignale ist zudem oder alternativ auch im Rahmen vorgegebener Steuerungsalgorithmen denkbar.

Die vorliegende Erfindung betrifft ferner eine Trägereinheit für eine medizinische Einrichtung, insbesondere gemäß der vorangehenden Beschreibung. Die medizinische Einrichtung umfasst ein Basismodul, die Trägereinheit und ein Funktionsmodul, wobei die Trägereinheit derart mit dem Basismodul verbindbar ist, dass die Trägereinheit entlang einer Längsrichtung verschiebbar an dem Basismodul angeordnet ist, wobei das Funktionsmodul an der Trägereinheit befestigbar ist, wobei wenigstens eine seitens des Basismoduls vorliegende Basiskomponente und wenigstens eine seitens des Funktionsmoduls oder seitens der Trägereinheit oder seitens einer aus dem Funktionsmodul und der Trägereinheit gebildeten Komponente vorliegende Funktionskomponente über eine elektrische Kabelanordnung verbindbar sind. Erfindungsgemäß wird die Aufgabe bei dieser Trägereinheit dadurch gelöst, dass die Kabelanordnung einen Funktionsabschnitt umfasst, der wenigstens ein Kabel aufweist, das sich von wenigstens einer seitens der Trägereinheit vorliegenden Trägeranbindungsstelle zu der wenigstens einen Funktionskomponente erstreckt, wobei die Trägereinheit wenigstens eine Verbindungsvorrichtung aufweist, die die wenigstens eine Trägeranbindungsstelle aufweist, wobei die wenigstens eine Verbindungsvorrichtung von einem die wenigstens eine Verbindungsvorrichtung umgebenden Bereich der Trägereinheit derart abragt, dass die wenigstens eine Trägeranbindungsstelle, bezogen auf einen mit dem Funktionsmodul befestigten Zustand, innerhalb eines Innenbereichs des Funktionsmoduls angeordnet ist. Alle im Zusammenhang mit der erfindungsgemäßen medizinischen Einrichtung erläuterten Vorteile, Merkmale und Aspekte sind gleichermaßen auf die erfindungsgemäße Trägereinheit übertragbar und umgekehrt.

Schließlich betrifft die Erfindung ein Verfahren zur Montage einer medizinischen Einrichtung, insbesondere gemäß der obigen Beschreibung. Die medizinische Einrichtung umfasst ein Basismodul, eine Trägereinheit, insbesondere gemäß der vorangehenden Beschreibungspassage, und ein Funktionsmodul, wobei die Trägereinheit derart mit dem Basismodul verbunden ist oder wird, dass die Trägereinheit entlang einer Längsrichtung verschiebbar an dem Basismodul angeordnet ist, wobei das Funktionsmodul an der Trägereinheit befestigt wird, wobei wenigstens eine seitens des Basismoduls vorliegende Basiskomponente und wenigstens eine seitens des Funktionsmoduls oder seitens der Trägereinheit oder seitens einer aus dem Funktionsmodul und der Trägereinheit gebildeten Komponente vorliegende Funktionskomponente über eine elektrische Kabelanordnung verbunden werden. Erfindungsgemäß wird die Aufgabe der vorliegenden Erfindung bei einem solchen Verfahren dadurch gelöst, dass die Kabelanordnung einen Funktionsabschnitt umfasst, der wenigstens ein Kabel aufweist, das sich von wenigstens einer seitens der Trägereinheit vorliegenden Trägeranbindungsstelle zu der wenigstens einen Funktionskomponente erstreckt, wobei die Trägereinheit eine Verbindungsvorrichtung aufweist, die die wenigstens eine Trägeranbindungsstelle aufweist, wobei die wenigstens eine Verbindungsvorrichtung von einem die wenigstens eine Verbindungsvorrichtung umgebenden Bereich der Trägereinheit derart abragt, dass bei der Befestigung des Funktionsmoduls an der Trägereinheit die wenigstens eine Trägeranbindungsstelle in einen innerhalb des Funktionsmoduls angeordneten Innenbereich verbracht wird. Alle im Zusammenhang mit der erfindungsgemäßen medizinischen Einrichtung und/oder der erfindungsgemäßen Trägereinheit erläuterten Vorteile, Merkmale und Aspekte sind gleichermaßen auf das erfindungsgemäße Verfahren übertragbar und umgekehrt.

Da die Trägeranbindungsstelle beim Befestigen des Funktionsmoduls an der Trägereinheit in den Innenbereich des Funktionsmoduls verbracht wird, erfolgt hierdurch eine Vereinfachung der Montage, wie insbesondere bereits im Zusammenhang mit der zweiten erfindungsgemäßen Ausgestaltung der medizinischen Einrichtung erläutert wurde. So ist im Rahmen dieses Verfahrens bevorzugt vorgesehen, dass nach der Befestigung des Funktionsmoduls an der Trägereinheit das wenigstens eine Kabel des Funktionsabschnitts an die wenigstens eine Trägeranbindungsstelle elektrisch angebunden wird.

Weitere Vorteile, Merkmale und Einzelheiten der vorliegenden Erfindung ergeben sich aus den nachfolgend dargelegten Ausführungsbeispielen sowie anhand der Figuren. Diese zeigen schematisch:
- Fig. 1: eine schematische, seitliche Ansicht auf eine erfindungsgemäße medizinische Einrichtung gemäß einem Ausführungsbeispiel mit einer erfindungsgemäßen Trägereinheit gemäß einem Ausführungsbeispiel, wobei sich die Trägereinheit in einer maximal eingefahrenen Endstellung befindet,
- Fig. 2: dieselbe Ansicht auf die medizinische Einrichtung wie Fig. 1, wobei sich die Trägereinheit in einer maximal ausgefahrenen Endstellung befindet,
- Fig. 3: einen Horizontalschnitt durch die medizinische Einrichtung der Figuren 1 und 2, wobei die Schnittebene durch die Trägereinheit verläuft,
- Fig. 4: eine perspektivische Ansicht einer Kabelkette der medizinischen Einrichtung der Figuren 1 und 2,
- Fig. 5: eine perspektivische Ansicht der Trägereinheit der medizinischen Einrichtung der Figuren 1 und 2, und
- Fig. 6: eine perspektivische Schnittdarstellung der medizinischen Einrichtung der Figuren 1 und 2, wobei die vertikal stehende und sich entlang einer Querrichtung erstreckende Schnittebene durch eine Verbindungsvorrichtung der Trägereinheit verläuft.

Fig. 1 zeigt eine seitliche, schematische Ansicht einer erfindungsgemäßen medizinischen Einrichtung 1 gemäß einem Ausführungsbeispiel. Die medizinische Einrichtung 1 realisiert eine Patientenlagerungsvorrichtung 2 respektive einen Patientenlagerungstisch und befindet sich auf einem horizontalen Untergrund 3 respektive Boden. Bezüglich relevanter Raumrichtungen, die in den Figuren mittels Koordinatensysteme zur besseren Verständlichkeit dargestellt sind, wird auf eine Längsrichtung 4, eine Querrichtung 5 und eine Hochrichtung 6 verwiesen.

Die medizinische Einrichtung 1 umfasst ein Basismodul 7, das eine ortsfeste Standvorrichtung respektive einen Standfuß der Patientenlagerungsvorrichtung 2 bildet und an den Untergrund 3 befestigt beziehungsweise fest mit diesem verbunden, insbesondere festgeschraubt, ist. Ferner umfasst die medizinische Einrichtung 1 eine erfindungsgemäße Trägereinheit 8 gemäß einem Ausführungsbeispiel, die an dem Basismodul 7 angeordnet und hieran befestigt ist. Die Trägereinheit 8 ist entlang der Längsrichtung 4, genauer gesagt entlang eines sich parallel zu der Längsrichtung 4 erstreckenden Bewegungspfades, geradlinig respektive linear verschiebbar. Hierzu umfasst das Basismodul 7 eine sich entlang der Längsrichtung 4 erstreckende Führungsbahn 9, wobei die Trägereinheit 8 einen entlang der Führungsbahn 9 verschiebbaren Führungsschlitten realisiert. Die Führungsbahn 9 wird mittels zwei sich parallel erstreckender Führungsschienen 10 gebildet, die mit dem Führungsschlitten zusammenwirken. Beispielhaft ist der Führungsschlitten zwischen den Führungsschienen 10 angeordnet, wobei seitlich abstehende Führungsflansche 11 in Führungsnuten 12 der Führungsschienen 10 eingreifen. Zur Generierung der entlang der Längsrichtung 4 erfolgenden Bewegung der Trägereinheit 8 ist ein elektromechanischer Antriebsaktor 13 vorgesehen, der über ein Band 14 mit der Trägereinheit 8 mechanisch gekoppelt ist. Nicht näher gezeigte Anschläge realisieren den Umstand, dass sich die Trägereinheit 8 zwischen einer maximal eingefahrenen Endstellung, die in der Fig. 1 angedeutet ist, und einer maximal ausgefahrenen Endstellung bewegen lässt. Die maximal ausgefahrene Endstellung ist in der Fig. 2 gezeigt, die ansonsten der Fig. 1 entspricht.

Zudem umfasst die medizinische Einrichtung 1 ein Funktionsmodul 15, das an der Trägereinheit 8 befestigt ist. Bei dem Funktionsmodul 15 handelt es sich um einen Aufnahmeabschnitt, auf dem der Patient liegend positioniert werden kann. Entsprechend ist das Funktionsmodul 15 nach oben hin plattenartig ausgebildet. Der Aufnahmeabschnitt umfasst eine in den Figuren nicht näher gezeichnete, eine Patientenlagerungsfläche bildende Abdeckplatte, auf der der Patient angeordnet ist beziehungsweise liegt. Das Funktionsmodul 15 ist gemäß dem zuvor Erläuterten zusammen mit der Trägereinheit 8 und gegebenenfalls zusammen mit dem Patienten entlang der Längsrichtung 4 verschiebbar. Die Trägereinheit 8 bildet also quasi eine mechanische Schnittstelle zwischen dem bezüglich des Basismoduls 7 verschiebbaren Funktionsmodul 15 und dem ortsfesten Basismodul 7.

Seitens des Basismoduls 7 sind Basiskomponenten 16 vorgesehen, nämlich mitunter eine Steuerungseinrichtung zur Generierung von Steuersignalen sowie eine Stromquelle. Seitens des Funktionsmoduls 15 sind Funktionskomponenten 17 vorgesehen, die mittels der Steuersignale ansteuerbar und mittels der Stromquelle mit elektrischer Energie versorgbar sind. Die Funktionskomponenten 17 oder zumindest ein Teil selbiger können auch seitens der Trägereinheit 8 vorliegen. Im Rahmen einer denkbaren Komponentenzuordnung können die Funktionskomponenten 17 auch seitens einer Komponente vorliegen, die die Trägereinheit 8 sowie das Funktionsmodul 15 umfasst. Als Funktionskomponenten 17 liegen mitunter elektromechanische Aktoren und zugehörige Sensoreinheiten vor, wobei mittels der Aktoren mehrere Kippwinkel des Aufnahmeabschnitts änderbar sind, und zwar betreffend Verkippungen um die Längsrichtung 4 sowie um die Querrichtung 5. Das Funktionsmoduls 15 realisiert ein Pitch- und/oder Roll-Modul, wobei der Begriff "Pitch" einer Verkippung in Längsrichtung 4 und der Begriff "Roll" eine Verkippung in Querrichtung 5 bezeichnet. Obgleich diese Funktionskomponenten 17 in den Figuren als Komponenten des Funktionsmoduls 15 dargestellt sind, befinden sich diese im Rahmen der konkreten Ausgestaltung, wie insbesondere auch anhand der später noch erläuterten Fig. 6 ersichtlich wird, typischerweise zwischen der Trägereinheit 8 und dem Funktionsmodul 15.

Um die Übertragung der Steuersignale sowie der elektrischen Bestromung der Funktionskomponenten 17 zu realisieren, sind die Basiskomponenten 16 und die Funktionskomponente und 17 mittels einer Kabelanordnung 18 verbunden. Die Kabelanordnung 18 setzt sich aus einem Basisabschnitt 19, einen beweglichen Abschnitt 20 und einen Funktionsabschnitt 21 zusammen, wobei die Abschnitte 19, 20, 21 seriell respektive in Reihe angeordnet sind. Die Kabelanordnung umfasst mehrere elektrische Kabel 22.

Die Kabel 22 des Funktionsabschnitts 21 erstrecken sich von den Trägeranbindungsstellen 29, 30 zu den Funktionskomponenten 17 sternförmig. Auch die Kabel 22 des Basisabschnitts 19 erstrecken sich von den Basiskomponenten 16 zu zwei seitens des Basismoduls 7 vorliegenden Basisanbindungsstellen 23, 24 sternförmig. Die Basisanbindungsstellen 23, 24 werden jeweils mittels einer Vorrichtung realisiert, die die unmittelbar nebeneinander angeordneten Basisanbindungsstellen 23, 24 aufweist, wobei an den Basisanbindungsstellen 23, 24 Steckverbindungen vorgesehen sind. An der Vorrichtung ist eine Steckbuchseneinheit vorgesehen, mittels der zu verbindende Kabel 22 des Basisabschnitts 19 und des beweglichen Abschnitts 20 verbunden werden. Endseitige Stecker zweier zu verbindender Kabel 22 sind hierzu in eine der Steckbuchseneinheiten eingesteckt.

Der bewegliche Abschnitt 20 umfasst eine erste Kabelverbindung 25 und eine zweite Kabelverbindung 26, wobei die Kabelverbindungen 25, 26 aus den zu Kabelsträngen gebündelten Kabeln 22 gebildet sind. Die Kabel 22 jeder der Kabelverbindungen 25, 26 sind nebeneinander angeordnet und werden mittels jeweils einer Kabelkette 27, 28 geführt, worauf später noch im Detail eingegangen wird. Die erste Kabelverbindung 25 führt von einer ersten Basisanbindungsstelle 23 zu einer ersten Trägeranbindungsstelle 29 und die zweite Kabelverbindung 26 von einer zweiten Basisanbindungsstelle 24 zu einer zweiten Trägeranbindungsstelle 30. Bezogen auf die Längsrichtung 4 sind die Basisanbindungsstellen 23, 24 mittig an dem Basismodul 7 und die Trägeranbindungsstellen 29, 30 endseitig an der Trägereinheit 8 angeordnet. Weitere Details bezüglich der Trägeranbindungsstellen 29, 30 werden ebenfalls später erläutert.

Zusammenfassend werden die Kabel 22 des Basisabschnitts 19 zu den Basisanbindungsstellen 23, 24 hin zusammengeführt, wobei die Kabel 22 des beweglichen Abschnitts 20 zusammengeführt im Rahmen der beiden Kabelverbindungen 25, 26 verlaufen, wobei sich die Kabel 22 des Funktionsabschnitts 21 sich, ausgehend von den Trägeranbindungsstellen 29, 30 zu den Funktionskomponente 17 hin verzweigen.

Nun werden unter Bezugnahme auf Fig. 3, die einen Horizontalschnitt durch die Trägereinheit 8 im Bereich der Kabelketten 27, 28 zeigt, Details bezüglich der Kabelketten 27, 28 erläutert. In Fig. 3 sind sowohl der Zustand, bei dem sich die Trägereinheit 8 in der maximal eingefahrenen Endstellung befindet, als auch der Zustand, bei dem sich die Trägereinheit 8 in der maximal ausgefahrenen Endstellung befindet, gezeigt. Bezüglich der maximal eingefahrenen Endstellung sind die Kabelketten 27 mittels durchgezogener Linien und bezüglich der maximal ausgefahrenen Endstellung mittels gestrichelter Linien gezeichnet. Die Kabelketten 27, 28 dienen der Führung respektive Bewegungsführung der Kabel 22 des beweglichen Abschnitts 20, während sich die Trägereinheit 8 entlang der Längsrichtung 4 bewegt.

Ergänzend wird bezüglich der Kabelketten 27, 28 auf die Fig. 4 verwiesen, die eine perspektivische Ansicht auf die zweite Kabelkette 28 zeigt, und zwar in einem Zustand, in dem sich die Trägereinheit 8 zwischen der maximal eingefahrenen und der maximal ausgefahrenen Endstellung befindet. Die in der Fig. 4 gezeigte Kabelkette 28 ist der Übersichtlichkeit halber ohne die Kabel 22 gezeigt. Ersichtlich umfassen die Kabelketten 27, 28 jeweils mehrere Kettenglieder 31, die sich entlang der Erstreckungsrichtung der jeweiligen Kabelkette 27, 28 erstrecken und, abgesehen von den endseitigen Kettengliedern 31, die sich an der jeweiligen Anbindungsstelle 23, 24, 29, 30 befinden, endseitig mit benachbarten Kettengliedern 31 verbunden sind. Die Kabel 22 verlaufen durch Durchführungsabschnitte der Kettenglieder 31, die jeweils eine Durchbrechung des jeweiligen Kettenglieds 31 sind. Benachbarte Kettenglieder sind über je ein Schwenkgelenk 32 miteinander verbunden, wobei mittels der Schwenkgelenke 32 ein Schwenkwinkel zwischen den benachbarten Kettengliedern derart begrenzt ist, dass der Schwenkwinkel zwischen benachbarten Kettengliedern 31 maximal 180° betragen. Ein minimaler Schwenkwinkel, der vorliegend beispielhaft 120° beträgt, ist derart gewählt, dass ein entstehender Biegeradius der Kabel 22 einen kleinstmöglichen Wert, bei dessen Unterschreiten mit einem Bruch der Kabel 22 zu rechnen wäre, nicht unterschritten wird.

Unter erneuter Bezugnahme auf die Figuren 3 und 4 umfasst jede der Kabelketten 27, 28 einen gebogenen Abschnitt 33, der zwei gerade Abschnitte 34 der jeweiligen Kabelkette 27, 28 miteinander verbindet und in dessen Bereich die Schwenkwinkel den minimal möglichen Wert aufweisen. Die konkrete, in den Figuren gezeigte Form der Kabelketten 27, 28 ergibt sich zwangsläufig aus der beidseitigen Begrenzung der Schwenkwinkel der Kettenglieder 31. Die Länge der geraden Abschnitte 34 sowie die Lage der gebogenen Abschnitte 33 ändert sich entsprechend mit der Bewegung der Trägereinheit 8 entlang der Längsrichtung 4.

Bezüglich der konkreten geometrischen Gegebenheiten der Kabelketten 27, 28 ist vorgesehen, dass sich diese innerhalb einer gemeinsamen, sich entlang der Längsrichtung 4 sowie der Querrichtung 5 erstreckenden Ebene, die parallel zu der Schnittebene der Fig. 3 verläuft, erstrecken. Weiterhin sind die gebogenen Abschnitte 33 der beiden Kabelketten 27, 28 einander zugewandt ausgerichtet, wobei sich jeweils einer der geraden Abschnitte 34 der einen Kabelkette 27, 28 zwischen den zwei geraden Abschnitten 34 der jeweils anderen Kabelkette 28, 27 befindet. Anders ausgedrückt überlappen sich die beiden Kabelketten 27, 28, und zwar bezogen auf eine entlang der Längsrichtung 4 verlaufende Blickrichtung. Ebenfalls bezogen auf diese Blickrichtung befindet sich die erste Basisanbindungsstelle 23 zwischen der zweiten Trägeranbindungsstelle 30 und der zweiten Basisanbindungsstelle 24, wobei sich die zweite Basisanbindungsstelle 24 zwischen der ersten Trägeranbindungsstelle 29 und der ersten Basisanbindungsstelle 23 befindet. Konkret weisen die Kabelketten 27, 28 jeweils eine U-Form auf, wobei die beiden U-Formen einander zugewandt ausgerichtet sind. Die Schenkel der jeweiligen U-Form bilden jeweils einen der geraden Abschnitte 34 und der Querbalken dieser U-Form den gebogenen Abschnitt 33. Sämtliche gerade Abschnitte 34 verlaufen parallel zueinander. Wie sich anhand den in Fig. 3 mittels durchgezogener beziehungsweise gestrichelter Linien gezeichneten Kabelketten 27, 28 ergibt, bilden jeweils zwei zueinander benachbarte gerade Abschnitte 34 der beiden Kabelketten 27, 28 ein Paar. Bezüglich dieser beiden Paare weisen die geraden Abschnitte 34 eines dieser Paare in der maximal ausgefahrenen Endstellung die größtmögliche Längsausdehnung auf, wohingegen in der maximal eingefahrenen Endstellung die geraden Abschnitte 34 des anderen Paares die größtmögliche Längsausdehnung aufweisen.

Ein weiterer Aspekt, der sich aus der Fig. 3 ergibt, betrifft Halterungen 35, an denen eine die Kabelketten 27, 28 abdeckende Abdeckung 36 befestigt ist. Die Halterungen 35 befinden sich in der Ebene, in der sich auch die Kabelketten 27, 28 erstrecken. So befinden sich die Kabelketten 27, 28 in einem Aufnahmeraum der Trägereinheit 8, wobei die Halterungen 35 an einer einen unteren Boden des Aufnahmeraums bildenden Begrenzungsfläche 37 befestigt sind und die Kabelketten 27, 28 höhenmäßig nach oben hin überragen. Die Halterungen 35, beispielhaft drei der Halterungen 35, befinden sich jeweils zwischen denjenigen geraden Abschnitten 34, die jeweils eines der oben genannten Paare bilden. Die Abdeckung 36 ist deckelartig und begrenzt den Aufnahmeraum nach oben hin. Obgleich zur Befestigung der Abdeckung 36 an den Halterungen 35 Clips- beziehungsweise Rastverbindungen vorgesehen sein können, sind vorliegend diesbezüglich Verschraubungen 43 vorgesehen.

Nachfolgend werden Details bezüglich der Trägeranbindungsstellen 29, 30 erläutert, und zwar unter Bezugnahme auf die Figuren 5 und 6. Details bezüglich der Kabelketten 27, 28 respektive des beweglichen Abschnitts 20 sind in diesen Figuren nicht weiter gezeigt. Fig. 5 zeigt eine perspektivische Ansicht des Basismoduls 7 sowie der Trägereinheit 8, wobei das Funktionsmodul 15, um die anhand dieser Figur zu erläuterten Aspekte deutlich zu machen, weggelassen wurde. Fig. 6 zeigt eine perspektivische Schnittdarstellung der medizinischen Einrichtung 1. Die durch die Trägeranbindungsstellen 29, 30 verlaufende Schnittebene dieser Figur erstreckt sich senkrecht zur Längsrichtung 4.

Die Trägereinheit 8 umfasst zwei Verbindungsvorrichtungen 38, die jeweils eine der Trägeranbindungsstellen 29, 30 realisiert beziehungsweise aufweist. Die Verbindungsvorrichtungen 38 ragen von einem hieran angrenzenden Bereich der Trägereinheit 8 derart ab beziehungsweise bilden einen Überstand derart, dass die Trägeranbindungsstellen 29, 30 innerhalb eines Innenbereichs des Funktionsmoduls 15 angeordnet sind. Konkret ragen die Verbindungsvorrichtungen 38 oberseitig von einer Außenfläche der Trägereinheit 8 ab, wobei die Außenfläche vorliegend durch die Abdeckung 36 gebildet wird. Eine Außenfläche des Funktionsmoduls 15 grenzt an die Außenfläche der Trägereinheit 8 derart andere respektive steht mit dieser derart in Berührkontakt, dass die Verbindungsvorrichtungen 38 durch eine Ausnehmung der Außenfläche des Funktionsmoduls 15 in dessen Innenraum einragen. Fig. 6 zeigt das Funktionsmodul 15 in einem geöffneten Zustand, in dem eine eine Patientenlagerungsfläche bildende Abdeckplatte von dem übrigen Bereich des Funktionsmoduls 15 entfernt ist. Ersichtlich sind die Verbindungsvorrichtung in 38 in diesem Zustand von oben gut und problemlos erreichbar, sodass die Kabel 22 des Funktionsabschnitts 21 ohne Weiteres an die Trägeranbindungsstellen 29, 30 angeschlossen werden können.

Die aus einem gebogenen Metallblech bestehenden Verbindungsvorrichtungen 38 umfassen einen plattenartigen Verbindungsabschnitt 39, in dessen Bereich die jeweilige Trägeranbindungsstelle 29, 30 angeordnet ist. Der Verbindungsabschnitt 39 wird von einem Befestigungsabschnitt 40 getragen, der an der Abdeckung 36 befestigt ist. Wie insbesondere anhand der Fig. 5 ersichtlich wird, weisen die Verbindungsvorrichtungen 38 im Querschnitt betrachtet jeweils eine U-Form auf, wobei die beiden Schenkel dieser U-Form den Befestigungsabschnitt 40 bilden und der Querbalken dieser U-Form den Verbindungsabschnitt 39 bildet. Die freien Enden der Schenkel der U-Form weisen seitlich abragende Flansche auf, über die die jeweilige Verbindungsvorrichtung 38 an der Abdeckung 36 mittels einer Schraubverbindung befestigt ist.

Mittels der Verbindungsvorrichtungen 38 respektive Trägeranbindungsstellen 29, 30 werden Steckverbindungen realisiert. So sind in den Verbindungsabschnitten 39 jeweils Bohrungen respektive Ausnehmungen vorgesehen, in denen jeweils eine Steckbuchseneinheit 41 angeordnet ist. Die Steckbuchseneinheiten 41 sind endseitige Steckbuchsen der Kabel 22 des beweglichen Abschnitts 20, die in die Bohrungen von unten eingesetzt sind und in die oberseitig Stecker 42 der Kabel 22 des Funktionsabschnitts 21 eingesteckt sind.

Nachfolgend wird ein erfindungsgemäßes Verfahren gemäß einem Ausführungsbeispiel erläutert, das auf die Montage der anhand der Figuren 1 bis 6 erläuterten medizinischen Einrichtung 1 gerichtet ist. So wird zunächst das Basismodul 7 sowie die hieran angebundene Trägereinheit 8 bereitgestellt oder die Trägereinheit 8 an das Basismodul 7 montiert. Hiernach wird das Funktionsmodul 15 an die Trägereinheit 8 befestigt, wobei sich das Funktionsmodul 15 in dem oben beschriebenen, geöffneten Zustand befindet oder in diesem verbracht wird. Nach der Befestigung des Funktionsmoduls 15 an die Trägereinheit 8 werden die Kabel 22 des Funktionsabschnitts 21 an die Trägeranbindungsstellen 29, 30 elektrisch angebunden respektive in die Stecker 42 in die Steckbuchseneinheiten 41 eingesteckt.

*Unabhängig vom grammatikalischen Geschlecht eines bestimmten Begriffes sind Personen mit männlicher, weiblicher oder anderer Geschlechteridentität mit umfasst.*

## Patentansprüche

1. Medizinische Einrichtung (1), umfassend ein Basismodul (7), eine Trägereinheit (8) und ein Funktionsmodul (15), wobei die Trägereinheit (8) entlang einer Längsrichtung (4) verschiebbar an dem Basismodul (7) angeordnet ist, wobei das Funktionsmodul (15) an der Trägereinheit (8) befestigt ist, wobei wenigstens eine seitens des Basismoduls (7) vorliegende Basiskomponente (16) und wenigstens eine seitens des Funktionsmoduls (15) oder seitens der Trägereinheit (8) oder seitens einer aus dem Funktionsmodul (15) und der Trägereinheit (8) gebildeten Komponente vorliegende Funktionskomponente (17) über eine elektrische Kabelanordnung (18) verbunden sind, wobei die Kabelanordnung (18) einen beweglichen Abschnitt (20) umfasst, der eine erste Kabelverbindung (25) und eine zweite Kabelverbindung (26) mit jeweils wenigstens einem Kabel (22) aufweist, wobei sich die erste Kabelverbindung (25) von einer seitens des Basismoduls (7) vorliegenden, ersten Basisanbindungsstelle (23) zu einer seitens der Trägereinheit (8) vorliegenden, ersten Trägeranbindungsstelle (29) erstreckt, wobei sich die zweite Kabelverbindung (26) von einer seitens des Basismoduls (7) vorliegenden, zweiten Basisanbindungsstelle (24) zu einer seitens der Trägereinheit (8) vorliegenden, zweiten Trägeranbindungsstelle (30) erstreckt, wobei die erste Kabelverbindung (25) zumindest abschnittsweise mittels einer ersten Kabelkette (27) und die zweite Kabelverbindung (26) zumindest abschnittsweise mittels einer zweiten Kabelkette (28) geführt ist, wobei die Kabelketten (27, 28) jeweils einen gebogenen Abschnitt (33), der zwei gerade Abschnitte (34) der jeweiligen Kabelkette (27, 28) miteinander verbindet, aufweisen und sich innerhalb einer gemeinsamen Ebene erstrecken, wobei die gebogenen Abschnitte (33) einander zugewandt ausgerichtet sind und ein gerader Abschnitt (34) der einen Kabelkette (27, 28) zwischen zwei geraden Abschnitten (34) der jeweils anderen Kabelkette (28, 27) angeordnet ist.

2. Medizinische Einrichtung (1) nach Anspruch 1,
**dadurch gekennzeichnet,**
**dass** die Kabelketten (27, 28) jeweils eine U-Form aufweisen, wobei die U-Formen einander zugewandt ausgerichtet sind.

3. Medizinische Einrichtung (1) nach Anspruch 1 oder 2,
**dadurch gekennzeichnet,**
**dass** die Trägereinheit (8) bezüglich des Basismoduls (7) entlang der Längsrichtung (4) zwischen einer maximal ausgefahrenen Endstellung und einer maximal eingefahrenen Endstellung verschiebbar ist.

4. Medizinische Einrichtung (1) nach einem der vorangehenden Ansprüche,
**dadurch gekennzeichnet,**
**dass** in der Ebene, in der sich die Kabelketten (27, 28) erstrecken, neben den Kabelketten (27, 28) Halterungen (35) zur Halterung einer die Kabelketten (27, 28) abdeckenden Abdeckung (36) vorgesehen sind.

5. Medizinische Einrichtung (1), insbesondere nach einem der vorangehenden Ansprüche, umfassend ein Basismodul (7), eine Trägereinheit (8) und ein Funktionsmodul (15), wobei die Trägereinheit (8) entlang einer Längsrichtung (4) verschiebbar an dem Basismodul (7) angeordnet ist, wobei das Funktionsmodul (15) an der Trägereinheit (8) befestigt ist, wobei wenigstens eine seitens des Basismoduls (7) vorliegende Basiskomponente (16) und wenigstens eine seitens des Funktionsmoduls (15) oder seitens der Trägereinheit (8) oder seitens einer aus dem Funktionsmodul (15) und der Trägereinheit (8) gebildeten Komponente vorliegende Funktionskomponente (17) über eine elektrische Kabelanordnung (18) verbunden sind, wobei die Kabelanordnung (18) einen Funktionsabschnitt (21) umfasst, der wenigstens ein Kabel (22) aufweist, das sich von wenigstens einer seitens der Trägereinheit (8) vorliegenden Trägeranbindungsstelle (29, 30) zu der wenigstens einen Funktionskomponente (17) erstreckt, wobei die Trägereinheit (8) wenigstens eine Verbindungsvorrichtung (38) aufweist, die die wenigstens eine Trägeranbindungsstelle (29, 30) aufweist, wobei die wenigstens eine Verbindungsvorrichtung (38) von einem die wenigstens eine Verbindungsvorrichtung (38) umgebenden Bereich der Trägereinheit (8) derart abragt, dass die wenigstens eine Trägeranbindungsstelle (29, 30) innerhalb eines Innenbereichs des Funktionsmoduls (15) angeordnet ist.

6. Medizinische Einrichtung (1) Anspruch 5,
**dadurch gekennzeichnet,**
**dass**, insbesondere wenn sich das Funktionsmodul (15) in einem geöffneten Zustand befindet, die wenigstens eine Trägeranbindungsstelle (29, 30) von einer dem Basismodul (7) abgewandten Seite der wenigstens einen Verbindungsvorrichtung (38) aus zugänglich ist.

7. Medizinische Einrichtung (1) Anspruch 5 oder 6,
**dadurch gekennzeichnet**
**dass** die wenigstens eine Verbindungsvorrichtung (38) einen, insbesondere plattenartigen, Verbindungsabschnitt (39) umfassend die wenigstens eine Trägeranbindungsstelle (29, 30) aufweist, der von wenigstens einem an dem übrigen Bereich der Trägereinheit (8) befestigten Befestigungsabschnitt (40) getragen wird.

8. Medizinische Einrichtung (1) nach einem der Ansprüche 5 bis 7,
**dadurch gekennzeichnet,**
**dass** die wenigstens eine Verbindungsvorrichtung (38) ein, insbesondere gebogenes und/oder aus einem Metall bestehendes, Blech ist.

9. Medizinische Einrichtung (1) nach einem der Ansprüche 5 bis 8,
**dadurch gekennzeichnet,**
**dass** mittels der wenigstens einen Verbindungsvorrichtung (38) eine Steckverbindung ausgebildet ist.

10. Medizinische Einrichtung (1) nach einem der vorangehenden Ansprüche,
**dadurch gekennzeichnet,**
**dass**, bezogen auf die Längsrichtung (4), wenigstens eine Basisanbindungsstelle (23, 24) oder die Basisanbindungsstellen (23, 24) mittig an dem Basismodul (7) und/oder die wenigstens eine Trägeranbindungsstelle (29, 30) endseitig an der Trägereinheit (8) angeordnet sind.

11. Medizinische Einrichtung (1) nach einem der vorangehenden Ansprüche,
**dadurch gekennzeichnet,**
**dass** das Basismodul (7) eine sich entlang der Längsrichtung (4) erstreckende Führungsbahn (9) aufweist, wobei die Trägereinheit (8) ein entlang der Führungsbahn (9) verschiebbarer Führungsschlitten ist oder einen solchen aufweist.

12. Medizinische Einrichtung (1) nach einem der vorangehenden Ansprüche,
**dadurch gekennzeichnet,**
**dass** die medizinische Einrichtung (1) eine Patientenlagerungsvorrichtung (2) zur Lagerung eines Patienten ist, wobei das Basismodul (7) eine Standvorrichtung und das Funktionsmodul (15) ein Aufnahmeabschnitt zur, insbesondere liegenden, Aufnahme des Patienten ist.

13. Medizinische Einrichtung (1) nach einem der vorangehenden Ansprüche,
**dadurch gekennzeichnet,**
**dass** die wenigstens eine Funktionskomponente (17) ein, insbesondere elektromechanischer, Aktor ist, mittels dem das Funktionsmodul (15) oder ein Abschnitt des Funktionsmoduls (15) bezüglich seiner Lage und/oder Position veränderbar ist, und/oder dass die wenigstens eine Basiskomponente (16) eine Steuerungseinrichtung zur Generierung von Steuersignalen zur Steuerung der wenigstens einen Funktionskomponente (17) oder eine Stromquelle zur elektrischen Bestromung der wenigstens einen Funktionskomponente (17) ist.

14. Trägereinheit (8) für eine medizinische Einrichtung (1), insbesondere nach einem der vorangehenden Ansprüche, wobei die medizinische Einrichtung (1) ein Basismodul (7), die Trägereinheit (8) und ein Funktionsmodul (15) umfasst, wobei die Trägereinheit (8) derart mit dem Basismodul (7) verbindbar ist, dass die Trägereinheit (8) entlang einer Längsrichtung (4) verschiebbar an dem Basismodul (7) angeordnet ist, wobei das Funktionsmodul (15) an der Trägereinheit (8) befestigbar ist, wobei wenigstens eine seitens des Basismoduls (7) vorliegende Basiskomponente (16) und wenigstens eine seitens des Funktionsmoduls (15) oder seitens der Trägereinheit (8) oder seitens einer aus dem Funktionsmodul (15) und der Trägereinheit (8) gebildeten Komponente vorliegende Funktionskomponente (17) über eine elektrische Kabelanordnung (18) verbindbar sind, wobei die Kabelanordnung (18) einen Funktionsabschnitt (21) umfasst, der wenigstens ein Kabel (22) aufweist, das sich von wenigstens einer seitens der Trägereinheit (8) vorliegenden Trägeranbindungsstelle (29, 30) zu der wenigstens einen Funktionskomponente (17) erstreckt, wobei die Trägereinheit (8) wenigstens eine Verbindungsvorrichtung (38) aufweist, die die wenigstens eine Trägeranbindungsstelle (29, 30) aufweist, wobei die wenigstens eine Verbindungsvorrichtung (38) von einem die wenigstens eine Verbindungsvorrichtung (38) umgebenden Bereich der Trägereinheit (8) derart abragt, dass die wenigstens eine Trägeranbindungsstelle (29, 30), bezogen auf einen mit dem Funktionsmodul (15) befestigten Zustand, innerhalb eines Innenbereichs des Funktionsmoduls (15) angeordnet ist.

15. Verfahren zur Montage einer medizinischen Einrichtung (1), insbesondere nach einem der Ansprüche 1 bis 13, wobei die medizinische Einrichtung (1) ein Basismodul (7), eine Trägereinheit (8) und ein Funktionsmodul (15) umfasst, wobei die Trägereinheit (8) derart mit dem Basismodul (7) verbunden ist oder wird, dass die Trägereinheit (8) entlang einer Längsrichtung (4) verschiebbar an dem Basismodul (7) angeordnet ist, wobei das Funktionsmodul (15) an der Trägereinheit (8) befestigt wird, wobei wenigstens eine seitens des Basismoduls (7) vorliegende Basiskomponente (16) und wenigstens eine seitens des Funktionsmoduls (15) oder seitens der Trägereinheit (8) oder seitens einer aus dem Funktionsmodul (15) und der Trägereinheit (8) gebildeten Komponente vorliegende Funktionskomponente (17) über eine elektrische Kabelanordnung (18) verbunden werden, wobei die Kabelanordnung (18) einen Funktionsabschnitt (21) umfasst, der wenigstens ein Kabel (22) aufweist, das sich von wenigstens einer seitens der Trägereinheit (8) vorliegenden Trägeranbindungsstelle (29, 30) zu der wenigstens einen Funktionskomponente (17) erstreckt, wobei die Trägereinheit (8) eine Verbindungsvorrichtung (38) aufweist, die die wenigstens eine Trägeranbindungsstelle (29, 30) aufweist, wobei die wenigstens eine Verbindungsvorrichtung (38) von einem die wenigstens eine Verbindungsvorrichtung (38) umgebenden Bereich der Trägereinheit (8) derart abragt, dass bei der Befestigung des Funktionsmoduls (15) an der Trägereinheit (8) die wenigstens eine Trägeranbindungsstelle (29, 30) in einen innerhalb des Funktionsmoduls (15) angeordneten Innenbereich verbracht wird.
